# EUROPÄISCHE PATENTSCHRIFT

(11) **EP 0 376 297 B1**
(45) Veröffentlichungstag und Bekanntmachung des Hinweises auf die Patenterteilung: **03.03.1993**
(21) Anmeldenummer: 89124053.3
(22) Anmeldetag: 28.12.1989
(51) Int. Cl.: F24D 3/08

(54) **Warmwasserspeicher**
Hot water accumulator
Accumulateur d'eau chaude

(30) Priorität: 30.12.1988 DE 8816191 U
(43) Veröffentlichungstag der Anmeldung: 04.07.1990
(73) Patentinhaber: Viessmann, Hans, Dr., 95030 Hof/Saale (DE)
(72) Erfinder: Viessmann, Hans, Dr., 95030 Hof/Saale (DE)
(74) Vertreter: Wolf, Günter, Dipl.-Ing.

(56) Entgegenhaltungen:
- EP-A- 0 120 326
- DE-U- 8 706 908
- US-A- 1 835 046

## Beschreibung

Die Erfindung betrifft einen Warmwasserspeicher gemäß Oberbegriff des Hauptanspruches.

Ein solcher Warmwasserspeicher ist nach EP-A-0 120 326 bekannt. Hierbei ist der Endstrang der letzten Lage der Rohrwendel des Wärmetauschers mit beträchlichem Abstand zur untersten Mantellinie einfach geradeaus weiterlaufend aus dem betreffenden seitlichen Boden des Behälters herausgeführt bzw. abgeknickt aus der Umfangswand des Behälters, wobei die Lagen in insgesamt und in bezug auf die Mantellinien des Behälters vom Vorlaufanschlußstutzen zum Rücklaufanschlußstutzen hin geneigt verlaufen. Ein weiterer Einschlägiger Brauchwasserspeicher ist nach dem DE-U-83 05 902 bekannt.

Dieser Warmwasserspeicher löste die Aufgabe, Temperaturschichtungen, im Speicherbehälter und Schmutzansammlungsmöglichkeiten in Rohrzug des Wärmetauschers zu vermeiden. Durch die spezielle Ausbildung des an die innere Behälterkonfiguration angepaßte Wendelform des eingesetzten Wärmetauschers ist dieser zwar in der unteren Hälfe des horizontal liegenden Behälters unterzubringen, der eingentliche innere Bodenbereich in der unmittelbaren Umgebung der untersten Mantellinie des Behälters ist damit aber nicht erfaßt, d.h., der Bereich dem das kalte Brauchwasser zugeführt wird und in dem sich das kalte Wasser ansammelt. Diese relativ kalte Zone ist aber besonders geeignet für die Ansammlung und das Wachstum von Keimen. Auch andere bekannte Warmwasserbereiter, bei denen noch nicht einmal die untere Hälfte des Innenraumes des Behälters für die Unterbringung der Heizeinrichtung bzw. des Wärmetauschers ausgenutz ist, berücksichtigen diesen Sachverhalt nicht und sind deshalb nicht geeignet, der mittlerweile bekanntgewordenen Schädlichkeit von Keimansammlungen und Keimwachstum in diesem untersen Bodenbereich des Behälters Rechnung zu tragen.

Um dem abzuhelfen, ist dann nach dem DE-U-87 06 908, bei dessen Gegenstand es sich allerdings um einen vertikal angeordneten Speicher handelt, vorgeschlagen worden, mindestens das rücklaufanschlußseitige Ende des Innenheizers mit einem Gehrungsschnitt zu versehen und das mit einem entsprechenden Gehrungsschnitt versehene Anschlußende, das den Boden des Behälters flüssigkeitsdicht durchgreift, am Ende des Innenheizers anzusetzen. Diese für einen unteren gewölbten Boden versehenen Vertikalspeicherbehälter vorgeschlagene Lösung führt jedoch bei Speicherbehältern der gattungsgemäßen Art nicht weiter.

Der Erfindung liegt demgemäß die Aufgabe zugrunde, unter Beibehaltung der vorteilhaften Ausbildung eines Warmwasserspeichers der gattungsgemäßen Art dafür zu sorgen, daß auch der unterste Innenbereich solcher horizontal angeordneten Speicherbehälter unter Anwendung einfachster konstruktiver Maßnahmen unmittelbar mit dort zugeführter Wärme beaufschlagbar sein soll.

Diese Aufgabe ist mit einem Warmwasserspeicher der gattungsgemäßen Art nach der Erfindung durch die im Kennzeichen des Hauptanspruches angefürten Merkmale gelöst. Vorteilhafte Weiterbildungen und praktische Ausführungsformen ergeben sich nach den Unteransprüchen.

Bei dieser erfindungsgemäßen Lösung ist also der Endstrang der letzten Lage der Rohrwendel des Wärmetauschers nicht einfach geradeaus weiterlaufend aus dem betreffenden seitlichen Boden des Behälters herausgeführt oder abgeknickt aus der Umfangswand des Behälters, sondern an die letzte Lage, die zwangsläufig aufgrund ihrer Breite dem tiefsten Bodenbereich nicht erfassen und dort nicht angeordnet werden kann, ist nochmals ein Strang angeschlossen, der dann so dicht wie möglich und parallel längs der untesten Mantellinie im Bodenbereich des Behälters verlaufend angeordnet ist. Dort befindliches und zuströmendes Kaltwasser ist also sofort einer Erwärmung und damit Temperaturerhöhung ausgesetzt, die notwendig ist, um ein Keimwachstum zu unterbinden. Da der Wärmetauscher nicht mit Dampf beaufschlagt wird, ist in diesem Bereich auch nicht mit Dampfblasenbildung zu rechnen, d.h., es kann vorteilhaft über dem letzten Strang, der sich parallel zur untersten Mantellinie erstreckt sogar vorteilhaft ein Abschirmblech vorgesehen werden, um ein unmittelbares Aufsteigen erwärmten Brauchwassers aus diesem Bereich zu verhindern.

Um möglichst viel Wärmetauschfläche in der unteren Hälfte des Behälters unterbringen zu können und damit über dem kritischen Bodenbereich schon gewissermaßen ein stauendes Wärmepolster zu bilden, besteht eine vorteilhafte Weiterbildung darin, daß die einzelnen Lagen der Wendel unmittelbar übereinanderliegend, aber mit zur untersten Mantellinie hin konvergierendem Versatz von maximal einem Rohrdurchmesser zueinander angeordnet sind und der letzte, parallel zur untersten Behältermantellinie verlaufende einsträngige Teil mit dem vorlaufenden Parallelstrang der Wendel die unterste Lage bildet, wobei die Längsmittelachse des Stranges und die Längsmittelachse des letzten Teiles zur Längsmittelachse des Behälters die gleiche radiale Distanz aufweisen. Die Übergänge von einer Lage zur anderen sind dabei aus den sich längserstreckenden Strängen und die Übergänge zum vorletzten Strang und von diesem zum letzten Teil durch geneigte Querstränge der Wendel gebildet.

Es ist aber auch eine Ausbildung derart möglich, daß die einzelnen Lagen der Wendel unmittelbar übereinanderliegend, aber mit zur untersten Mantellinie hin konvergierenden Versatz von maximal einem Rohrdurchmesser zueinander angeordnet sind, wobei die Übergänge von einer Lage zur anderen und von der letzten Lage in das letzte Teil der Wendel durch geneigte Querstränge gebildet sind.

Da einerseits der letzte Teil der Wendel Erfindungsgemäß den tiefsten Bereich des Behälterinnenraumes besetzt hält, dort aber fluchtend zu diesem Strang zweckmäßig ein Behälterablaßstutzen anzuordnen ist und sich der Durchgriff des letzten Teiles durch den Behälterboden, der normalerweise als sogenannter Klöpperboden ausgeführt ist, etwas schwierig gestaltet, besteht eine vorteilhafte Weiterbildung darin, das anschlußseitige Ende des letzten Teiles der Wendel in bezug auf die unterste Mantellinie mit einem nach oben abgekröpften Teil zu versehen und dieses abgekröpfte Teil ggf. auch noch zur Seite hin abzukröpfen. Dadurch kann der Klöpperboden mit einer ebenflächigen und vertikal verlaufenden Einprägung versehen werden, die die Durchgriffseinbindung des letzten Strangteiles der Wendel erleichtert. Außerdem ist damit im Boden der unterste mittlere Bereich für die Anordnung eines Behälterentleerungsstutzens freigehalten.

Der erfindungsgemäße Warmwasserspeicher wird nachfolgend anhand der zeichnerischen Darstellung von Ausführungsbeispielen näher erläutert.

Es zeigt schematisch
Fig. 1 einen Längsschnitt durch den Warmwasserspeicher;
Fig. 2 einen Querschnitt durch den Warmwasserspeicher gemäß Fig. 1;
Fig. 3 einen Längsschnitt durch eine etwas andere Ausführungsform des Warmwasserspeichers und
Fig. 4 einen Querschnitt durch den Warmwasserspeicher gemäß Fig. 3.

Grundsätzlich besteht ein derartiger, mit seiner Längsachse horizontal angeordneter Warmwasserspeicher aus einem zylindrischen Behälter 12, dessen Enden mit Böden 3, 3′ in der üblichen Klöpperbodenform verschlossen sind. In der Regel und wie dargestellt, läßt man dabei sämtliche Zu- und Abgänge für das Wärmeträgermedium und das Brauchwasser einschließlich eines Ablaßstutzens 14 zweckmäßig an einem Boden 3′ ein- und austreten. Zwingend ist dies jedoch nicht. Der Zulauf für das Kaltwasser ist mit 15 bezeichnet und der für das warme Brauchwasser mit 16. Ferner sind mit 17 der Heizmediumsvorlauf und mit 1 der Rücklaufanschluß des Wärmetauschers bezeichnet, der, wie dargestellt, in Form einer Wendel 2, in etwa an die Innenkontur des Behälters 12 angepaßt, ausgebildet ist.

Wesentlich ist nun, und dies gilt für beide Ausführungsformen, daß der zum Rücklaufanschluß 1 führende, letzte einsträngige Teil 4 der Wendel 2 vom Bereich des gegenüberliegenden Behälterbodens 3 aus parallel zur untersten Behältermantellinie 6 angeordnet ist. Wie insbesondere aus den Fig. 2 und 4 ersichtlich, wird es dadurch möglich, mit diesem letzten Teil 4 der Wendel 2 auch den untersten Bodenbereich des Innenraumes des Behälters 12 zu erfassen, was sonst nicht möglich ist, wenn man die Wendel 2 einfach mit der letzten Lage 7′ enden läßt und deren zum Rücklaufanschlußstutzen 1 führenden Strang einfach geradlinig aus dem Boden 3′ herausführen würde, denn diese letzte Lage 7′ liegt aufgrund ihrer Breite mindestens um zwei Rohrdurchmesser über der untersten Mantellinie 6.

Die Ausführungsform nach den Fig. 1, 2 ist dabei derart ausgebildet, daß die einzelnen Lagen 7 der Wendel 2 unmittelbar übereinanderliegend, aber mit zur untersten Mantellinie 6 hin konvergierenden Versatz von maximal einem Rohrdurchmesser zueinander angeordnet sind und der letzte, parallel zur untersten Behältermantellinie 6 verlaufende, einsträngige Teil 4 mit dem vorlaufenden Parallelstrang 8 der Wendel 2 die unterste Lage 7 bildet, wobei die Längsmittelachse 9 des Stranges 8 und die Längsmittelachse 10 des Teiles 4 zur Längsmittelachse 5 des Behälters 12 die gleiche radiale Distanz D aufweisen, was bedeutet, daß die letzte Lage 7′ in diesem Falle leicht geneigt in bezug auf die darüber befindlichen Lagen 7 angeordnet ist. Die Übergänge von einer Lage 7 zur anderen sind bei dieser Ausführungsform aus den sich längserstreckenden Strängen 2′ und die Übergänge zum Strang 8 und von diesem zum letzten Teil 4 durch geneigte Querstränge 13, 13′ der Wendel 2 gebildet. Trotz der dichten Zuordnung der Lagen 7 zueinander, die im Interesse der Unterbringung einer möglichst großen Wärmetauschfläche vorgesehen ist, ist aufgrund des Versatzes der Rohrstränge zueinander, wie dargestellt, die Aufströmung und damit die Zirkulation innerhalb des Behälters nicht behindert.

Die Ausführungsform nach den Fig. 3 und 4 unterscheidet sich von der vorbeschriebenen nur insofern, als hierbei die Übergänge von einer Lage 7 zur anderen und von der letzten Lage 7′ in das letzte Teil 4 der Wendel 2 durch geneigte Querstränge 13, 13′ gebildet sind.

Obgleich nur in den Fig. 3, 4 dargestellt, kann vorteilhaft auch die Ausführungsform gemäß Fig. 1, 2 derart ausgebildet werden, daß das anschlußseitige Ende 11 des letzten Teiles 4 der Wendel 2 aus den genannten Gründen in bezug auf die unterste Mantellinie 6 mit einem nach oben abgekröpften Teil 4′ aus dem Behälterboden 3 herausgeführt angeordnet ist. Für den Durchgriff dieses abgekröpften Teiles, das vorteilhaft zusätzlich auch noch zur Seite hin abgekröpft wird, ist der Boden 3′ mit einer Durchgriffseinprägung 18, wie dargestellt, versehen, die eine einfache kreisförmige Öffnung für den Durchgriff aufweist. Trotz des Parallelverlaufes des Teiles 4 zur untersten Mantellinie 6 kann aufgrund dieser Ausbildung der Ablaufstutzen 14, wie aus Fig. 3 ersichtlich, an der tiefsten und mittigen Stelle des Bodens 3 angesetzt werden. Das ggf. über dem letzten Teil 4 der Wendel 2 anzuordnende Abschirmblech ist mit 19 bezeichnet und gestrichelt in Fig. 2 angedeutet.

## Patentansprüche

1. Warmwasserspeicher, bestehend aus einem horizontal angeordneten, zylindrischen Behälter (12) mit Brauchwasserzu- und - ablaufanschlußstutzen (15, 16) und ferner aus einem in der unteren Hälfte des Behälterinnenraumes angeordneten, rohrförmigen, in Form eines als Wendel (2) ausgebildeten Wärmetauschers mit Vor- und Rücklaufanschlußstutzen (17, 1), die die Behälterwand flüssigkeitsdicht durchgreifen, wobei die einzelnen, in Lagen (7) sich erstreckenden Stränge der Wendel (2) in bezug auf die zylindrische Wand des Behälters (12) deren Verlauf angepaßt verlaufen, und somit die Wendel (2) etwa korbförmig, sich von oben nach unten verjüngend, ausgebildet und angeordnet ist,
**dadurch gekennzeichnet**,
daß an die letzte unterste Lage (7′) der Wendel (2) ein Einzelstrang (4) angeschlossen ist, der zum Rücklaufanschluß (1) führt und der parallel zur untersten Behältermantellinie (6) und unmittelbar benachbart zu dieser verlaufend angeordnet ist.

2. Speicher nach Anspruch 1,
**dadurch gekennzeichnet,**
daß die einzelnen Lagen (7) der Wendel (2) unmittelbar übereinanderliegend, aber mit zur untersten Mantellinie (6) hin konvergierende Versatz von maximal einem Rohrdurchmesser zueinander angeordnet sind und der letzte, parallel zur untersten Behältermantellinie (6) verlaufende einsträngige Teil (4) mit dem vorlaufenden Parallelstrang (8) der Wendel (2) die unterste Lage (7′) bildet, wobei die Längsmittelachse (9) des Stranges (8) und die Längsmittelachse (10) des Teiles (4) zur Längsmittelachse (5) des Behälters (12) die gleiche radiale Distanz (D) aufweisen.

3. Speicher nach Anspruch 2,
**dadurch gekennzeichnet,**
daß die Übergänge von einer Lage (7) zur anderen aus den sich längserstreckenden Strängen (2′) und die Übergänge zum Strang (8) und von diesem zum letzten Teil (4) durch geneigte Querstränge (13, 13′) der Wendel (2) gebildet sind.

4. Speicher nach Anspruch 1,
**dadurch gekennzeichnet,**
daß die einzelnen Lagen (7) der Wendel (2) unmittelbar übereinanderliegend, aber mit zur untersten Mantellinie (6) hin konvergierenden Versatz von maximal einem Rohrdurchmesser zueinander angeordnet sind, wobei die Übergänge von einer Lage (7) zur anderen und von der letzten Lage (7′) in das letzte Teil (4) der Wendel (2) durch geneigte Querstränge (13, 13′) gebildet sind.

5. Speicher nach einem der Ansprüche 1 bis 4,
**dadurch gekennzeichnet,**
daß das anschlußseitige Ende (11) des letzten Teiles (4) der Wendel (2) in bezug auf die unterste Mantellinie (6) mit einem nach oben abgekröpften Teil (4′) aus dem Behälterboden (3′) herausgeführt angeordnet ist.

6. Speicher nach Anspruch 5,
**dadurch gekennzeichnet,**
daß das abgekröpfte Teil (4′) in bezug auf die unterste Mantellinie (6) auch zur Seite abgekröpft aus dem Behälterboden (3′) herausgeführt ist.

## Claims

1. A thermal storage water heater comprising a horizontally disposed cylindrical tank (12) provided with process-water inlet- and discharge nozzles (15,16) and, moreover, comprising a tubular helically configured heat exchanger having forward and return connecting nozzles (17,1) disposed in the bottom half of the interior of the tank and passing, in liquid-tight manner, through the wall of the tank, with the individual tracks of the helix (2) extending in layers (7) relative to the cylindrical wall of the tank (12), extending to conform thereto so that the helix (2) is configured and disposed in approximately basket-type form, tapering from top to bottom,
characterized in that connected to the least bottommost layer (7′) of the helix (2) is an individual track (4) leading to the return connection (1) and being disposed in a manner extending in parallel to and directly adjacent the bottommost surface line (6) of the tank.

2. A thermal storage water heater according to claim 1,
characterized in that the individual layers (7) of the helix (2) are disposed in superposed yet staggered relationship converging toward the bottommost surface line (6) by a maximum of one tube diameter, and that the last one-track section (4) extending in parallel to the bottommost surface line (6) of the tank, together with the forward parallel track (8) of the helix (2), forms the bottommost layer (7′), with the longitudinal central axis (9) of the track (8) and the longitudinal central axis (10) of the section (4) being disposed radially equidistantly (D) from the longitudinal central axis (5) of the tank (12).

3. A thermal storage water heater according to claim 2,
characterized in that the transitions from one layer (7) to the next one are formed by the longitudinally extending tracks (2′) and the transitions to the track (8) and those from the latter to the last section (4) are formed by inclined transverse tracks (13,13′).

4. A thermal storage water heater according to claim 1,
characterized in that the individual layers (7) of the helix (2) are disposed in directly superposed yet staggered relationship in a manner converging toward the surface line (6) by a maximum of one tube diameter, with the transitions from one layer (7) to the next one and those from the last layer (7′) to the last section (4) of the helix (2) being formed by inclined transverse tracks (13,13′).

5. A thermal storage water heater according to any one of claims 1 to 4,
characterized in that the connection-sided end (11) of the last section (4) of the helix (2) relative to the bottommost surfce line (6) is disposed with an upwardly cranked section (4′) guided out of the tank bottom (3′).

6. A thermal storage heater according to claim 5,
characterized in that the cranked section (4′) relative to the bottommost surface line (6) is guided out of the bottom (3′) of the tank also in a manner laterally cranked.

## Revendications

1. Réservoir d'eau chaude, constitué d'un récipient cylindrique (12) à disposition horizontale comportant des tubulures d'entrée et de sortie d'eau sanitaire (15, 16) et, en outre, d'un échangeur de chaleur tubulaire construit en forme de serpentin (2) disposé dans la moitié inférieure du volume intérieur du récipient, cet échangeur comportant des raccords tubulaires d'aller et de retour (17, 1) traversant la paroi du récipient de façon étanche aux liquides, les différents tronçons du serpentin (2), qui forment des couches (7), s'étendant en étant adaptés au tracé de la paroi cylindrique du récipient (12), le serpentin (2) étant ainsi constitué et disposé sensiblement en forme de panier allant en se rétrécissant du haut vers le bas,
caractérisé en ce
qu'un tronçon individuel (4) es raccordé à la dernière couche (7′), la plus basse, du serpentin (2), ce tronçon allant au raccord de retour (1) et étant disposé pour s'étendre parallèlement à la génératrice inférieure (6) du récipient, au voisinage immédiat de celle-ci.

2. Réservoir selon la revendication 1,
caractérisé en ce
que les différentes couches (7) du serpentin (2) sont disposées l'une par rapport à l'autre en étant directement superposées, mais avec un décalage maximal égal au diamètre d'un tube pour converger vers la génératrice inférieure (6), le dernier élément (4), à un seul tronçon qui s'étend parallèlement à la génératrice inférieure (6), constituant la couche la plus basse (7′) avec le tronçon parallèle précédent (8) du serpentin (2), l'axe longitudinal (9) du tronçon (8) et l'axe longitudinal (10) de l'élément (4) étant à la même distance radiale (D) de l'axe longitudinal (5) du récipient (12).

3. Réservoir selon la revendication 2,
caractérisé en ce que les jonctions d'une couche (7) à l'autre sont constituées des tronçons (2′) s'étendant en direction longitudinale, les jonctions au tronçons (8) et, de celui-ci, au dernier élément (4) du serpentin (2) étant constituées de tronçons transversaux inclinés (13, 13′) du serpentin (2).

4. Réservoir selon la revendication 1,
caractérisé en ce
que les différente couches (7) du serpentin (2) sont disposées l'une par rapport à l'autre en étant directement superposées, mais avec un décalage maximal égal au diamètre d'un tube pour converger vers la génératrice inférieure (6), les jonctions d'une couche (7) à l'autre et la dernière couche (7′) au dernier élément (4) du serpentin (2) étant constituées de tronçons transversaux inclinés (13, 13′).

5. Réservoir selon l'une des revendications 1 à 4,
caractérisé en ce
que l'extrémité côté raccordement (11) du dernier élément (4) du serpentin (2) est disposée, par rapport à la génératrice inférieure (6), avec une partie (4˝) coudée vers le haut pour sortir du fond (3′) du récipient.

6. Réservoir selon la revendication 5,
caractérisé en ce
que la partie coudée (4′) par rapport à la génératrice inférieure (6) est également coudée vers le côté pour sortir du fond (3′) du récipient.
